# FASCICULE DE BREVET EUROPEEN

(11) **EP 1 718 922 B1**
(45) Date de publication et mention de la délivrance du brevet: **15.08.2007**
(21) Numéro de dépôt: 04713569.4
(22) Date de dépôt: 23.02.2004
(51) Int. Cl.: F42B 39/14, B65D 88/22

(54) **DISPOSITIF DE CONFINEMENT DE PRODUITS BIOLOGIQUES ET CHIMIQUES**
SICHERHEITSVORRICHTUNG FÜR BIOLOGISCHE UND CHEMISCHE PRODUKTE
DEVICE FOR THE CONTAINMENT OF BIOLOGICAL AND CHEMICAL PRODUCTS

(43) Date de publication de la demande: 08.11.2006
(73) Titulaire: Sema, 92000 Nanterre (FR)
(72) Inventeur: LAUBIE, Charles, 75016 Paris (FR)
(74) Mandataire: Casalonga, Axel
(86) Numéro de dépôt international: PCT/FR2004/000404
(87) Numéro de publication internationale: WO 2005/090896

(56) Documents cités:
- WO-A-03/067178

## Description

La présente invention concerne un dispositif de protection pour le confinement d'objets explosifs ou suspectés comme tels, du type apte à atténuer les dégâts provoqués par l'explosion d'un objet ou engin explosif.

La protection des personnes physiques contre les engins ou les objets explosifs déposés dans les lieux publics passe généralement par l'évacuation des personnes. Toutefois, dans certaines circonstances, une évacuation, partielle ou totale, est difficile.

Par ailleurs, un engin ou objet explosif peut contenir des substances polluantes. La dispersion des substances polluantes peut nécessiter un nettoyage long, coûteux et parfois dangereux pour les opérateurs qui en sont chargés.

La présente invention vise à diminuer les risques présentés par les objets explosifs pour les personnes, et à réduire les dommages matériels.

La présente invention a pour objet un dispositif de confinement de produits dangereux, notamment chimiques ou biologiques, ou suspectés comme tels permettant d'isoler un objet suspect et apte à atténuer l'effet de souffle d'une explosion et à contenir les projectiles et substances fluides engendrés ou projetés lors de l'explosion.

La présente invention concerne également un dispositif de protection d'encombrement faible, pouvant être mis en place facilement et rapidement.

Le dispositif de confinement de produits biologiques et chimiques, selon un aspect de l'invention, comprend une enveloppe souple et étanche aux fluides, ladite enveloppe étant pourvue d'une ouverture pouvant être obturée de façon étanche aux fluides, un premier tapis de protection pare-éclats disposé dans une partie inférieure de l'enveloppe, un manchon de protection pare-éclats disposé sur le premier tapis pare-éclats, ledit manchon étant ouvert à ses extrémités axiales, un deuxième tapis de protection pare-éclats disposé dans une partie supérieure de l'enveloppe, et un troisième tapis de protection pare-éclats au dessus de la partie supérieure de l'enveloppe, de façon que des produits biologiques et/ou chimiques restent confinés dans le dispositif y compris lors de projections desdits fluides. Un objet suspect peut être disposé dans le dispositif par l'ouverture obturable et positionné dans le manchon.

En cas d'explosion de l'objet, les éclats sont arrêtés par le premier tapis pare-éclats, le manchon, et le deuxième tapis pare-éclats. L'effet de souffle est amorti par le deuxième tapis pare-éclats qui peut être projeté violemment en hauteur sans déchirer l'enveloppe. La partie supérieure de l'enveloppe est protégée par le deuxième tapis pare-éclats. Le troisième tapis pare-éclats protège la partie supérieure de l'enveloppe contre une perforation par un objet avoisinant rencontré lors de la projection en hauteur du deuxième tapis pare-éclats, par exemple un élément d'éclairage suspendu au plafond du local où se produit l'explosion. La souplesse de l'enveloppe lui permet de se déformer en étirement, de façon élastique ou plastique, sous l'effet de l'explosion. Les fluides projetés sont contenus dans l'enveloppe. La pollution du voisinage est ainsi évitée.

Dans un mode de réalisation de l'invention, le dispositif comprend un bac de rétention de liquides disposé entre le premier tapis pare-éclats et le manchon pare-éclats, d'une part, et la partie inférieure de l'enveloppe, d'autre part. Un dispositif contenant des liquides peut être manipulé plus facilement. Le bac de rétention peut comprendre une couche extérieure de matériau synthétique résistant aux produits corrosifs, notamment aux acides. Le bac de rétention peut comprendre un fond et des bords, au moins l'un des bords étant rabattable vers l'extérieur. L'amenée de l'objet suspect dans le bac est facilitée lorsque le bord rabattable est rabattu vers l'extérieur. L'objet suspect peut ainsi être positionné dans le bac, à distance par des moyens mécaniques simples ou un robot.

Avantageusement, le manchon comprend deux parties emboîtées l'une dans l'autre et aptes à coulisser l'une par rapport à l'autre. La partie intérieure peut se soulever par l'effet de souffle d'une explosion, tandis que les éclats éventuels sont arrêtés par la partie extérieure restée en place.

Dans un mode de réalisation de l'invention, le deuxième tapis de protection pare-éclats comprend une partie centrale et un rebord dirigé vers le bas. Le rebord tend à éviter que l'effet de souffle ne se dirige latéralement vers l'enveloppe.

Dans un mode de réalisation de l'invention, la partie supérieure de l'enveloppe comprend une portion de feuille disposée sur le deuxième tapis pare-éclats et une portion de feuille disposée sous le deuxième tapis pare-éclats. L'étanchéité est améliorée et le deuxième tapis pare-éclats est maintenu entre lesdites portions de feuille tout en pouvant se déplacer.

Dans un mode de réalisation de l'invention, la partie supérieure de l'enveloppe comprend une portion de feuille disposée sur le troisième tapis pare-éclats et une portion de feuille disposée sous le troisième tapis pare-éclats. L'étanchéité est améliorée et le troisième tapis pare-éclats est maintenu entre lesdites portions de feuille tout en pouvant se déplacer.

Dans un mode de réalisation de l'invention, les parties inférieure et supérieure de l'enveloppe sont monoblocs entre elles. Il en découle une excellente étanchéité et une résistance élevée à la rupture par traction.

Dans un mode de réalisation de l'invention, l'ouverture de l'enveloppe est munie d'une fermeture à glissière. L'ouverture de l'enveloppe peut être munie, en outre, d'une fermeture à accrochage, par exemple du type Velcro^{®}, extérieure à la fermeture à glissière. La résistance à l'arrachement de l'ouverture est accrue. L'ouverture de l'enveloppe peut être munie d'un rabat intérieur à la fermeture à glissière et apte à recouvrir ladite fermeture à glissière. Lors d'une explosion, le rabat est plaqué contre la fermeture à glissière et la portion voisine de l'enveloppe, d'où une excellente étanchéité.

Dans un mode de réalisation de l'invention, l'enveloppe est réalisée en matériau transparent. La surveillance visuelle de l'objet suspect est possible et les interventions ultérieures facilitées.

Dans un mode de réalisation de l'invention, l'enveloppe comprend du polyuréthane élastomère. Ce matériau possède des qualités satisfaisantes de souplesse, étirabilité, résistance au déchirement et aux coupures, et transparence.

Dans un mode de réalisation de l'invention, l'enveloppe est réalisée en matériau extensible de plus de 100%.

Dans un mode de réalisation de l'invention, l'enveloppe présente une forme de cylindre de révolution allongé. Les deuxième et troisième tapis pare-éclats peuvent ainsi être projetés à l'extrémité supérieure du cylindre en dissipant une énergie élevée.

Dans un mode de réalisation de l'invention, l'enveloppe est munie d'une vanne permettant une vidange ou un prélèvement du contenu de ladite enveloppe. L'analyse des fluides présents dans l'enveloppe est facilitée en toute sécurité.

Dans un mode de réalisation de l'invention, le dispositif comprend des sangles élastiques entourant l'enveloppe. La dissipation d'énergie est favorisée.

Dans un mode de réalisation de l'invention, le dispositif comprend des sangles à rupture progressive entourant l'enveloppe. La dissipation d'énergie est également favorisée.

Dans un mode de réalisation de l'invention, le dispositif comprend un chariot apte à supporter l'enveloppe et muni de moyens de déplacement. La manutention du dispositif peut être effectuée aisément.

Dans un mode de réalisation de l'invention, les tapis comprennent des moyens pour absorber de l'énergie dégagée par l'effet de souffle d'une explosion. Au moins un tapis peut comprendre dans son épaisseur des éléments d'absorption aptes à se déformer en dissipant de l'énergie. Un élément d'absorption peut comprendre au moins un amortisseur déformable définissant un volume intérieur contenant un fluide. Un élément d'absorption peut comprendre un premier amortisseur et au moins un second amortisseur de dimensions inférieures et imbriqué dans le premier amortisseur. Un élément d'absorption peut comprendre au moins un tuyau enroulé. Le tuyau enroulé forme un amortisseur présentant une surface importante. En outre, le tuyau enroulé présente de nombreuses parois en comparaison du volume total de fluide contenu, de sorte qu'une dissipation d'énergie par déformation des parois est augmentée. Au moins un tuyau peut être fermé à ses extrémités. L'amortisseur rempli de fluide, lorsqu'il est soumis à un effort d'écrasement important appliqué brutalement, dissipe de l'énergie par déformation de ses parois ainsi que par compression du fluide. Si la déformation se poursuit, la dissipation d'énergie se fait également par rupture des parois et évacuation du fluide contenu dans l'amortisseur.

L'amortisseur peut être fermé pour que le fluide ne puisse s'échapper qu'avec une rupture de l'amortisseur. On peut prévoir un amortisseur muni d'une ouverture pour une dissipation d'énergie par évacuation du liquide dès le commencement de la déformation de l'amortisseur. Le fluide peut être liquide ou gazeux, comme de l'air.

Dans un mode de réalisation de l'invention, une forme ou garniture en mousse est disposée sous le tapis.

Dans un mode de réalisation de l'invention, le tapis comprend une zone de répartition d'efforts située entre une surface supérieure du tapis et des éléments d'absorption. La zone de répartition d'efforts peut se présenter sous la forme d'une plaque rigide, par exemple constituée d'une grande épaisseur de matériau pare-éclats. La répartition des efforts permet une répartition de la force ponctuelle développée par l'effet de souffle de l'explosion sur l'ensemble des éléments d'absorption d'énergie.

Un tel dispositif de confinement d'objets explosifs ou suspectés comme tels comprend des tapis et une enveloppe, les tapis étant formés à partir de feuilles de matériau pare-éclats et l'enveloppe étant formée à partir de matériau souple et étanche. Les tapis sont destinés à être posés dans l'enveloppe en entourant un objet suspect, les tapis comprenant en outre des moyens pour absorber de l'énergie dégagée par l'effet de souffle d'une explosion.

Le déploiement de l'enveloppe et la structure des tapis permet en grande partie une dissipation de l'énergie produite par l'explosion.

Le premier tapis pare-éclats protège le plancher des projectiles. Néanmoins, les forces développées sur le tapis par l'effet de souffle dû à l'explosion sont importantes et localisées, de sorte qu'il existe un risque qu'un plancher soit endommagé par l'effet de souffle à travers un tapis en matériau pare-éclat. Les moyens pour absorber de l'énergie prévus dans le tapis permettent d'absorber de l'énergie produite par des forces créées sur le tapis par un effet de souffle pour protéger un plancher.

La présente invention et ses avantages seront mieux compris à l'étude de la description détaillée de quelques modes de réalisation pris à titre d'exemples nullement limitatif et illustrés par les dessins annexés sur lesquels:
- la figure 1 est une vue schématique en coupe d'un dispositif de protection selon un aspect de l'invention;
- la figure 2 est une vue en coupe du dispositif de la figure 1 à l'état ouvert;
- la figure 3 est une vue schématique en coupe d'un dispositif de protection selon un autre aspect de l'invention;
- la figure 4 est une vue schématique en coupe d'un dispositif d'absorption d'énergie selon un aspect de l'invention;
- la figure 5 est une vue schématique du dispositif de la figure 4 en fonctionnement;
- la figure 6 est une vue schématique de dessus du dispositif de la figure 4;
- la figure 7 montre une variante de la figure 4;
- la figure 8 montre une variante de la figure 3; et
- la figure 9 montre une variante de la figure 1.

Le dispositif de confinement 1 comprend essentiellement une enveloppe 2, des tapis pare-éclats 3, 4 et 5, et un manchon 6. Les tapis 3 à 5 et le manchon 6 sont disposés dans l'enveloppe 2. L'enveloppe 2 est réalisée en matériau souple et transparent, par exemple en polyuréthane élastomère. Il est particulièrement intéressant que le matériau de l'enveloppe 2 puisse subir un étirement très élevé avant rupture. On peut prévoir un étirement minimal de 100%, voire de 200% avant la rupture du matériau. Le polyuréthane élastomère peut se présenter sous la forme d'une feuille de faible épaisseur, par exemple inférieure à 1 mm.

L'enveloppe 2 présente une forme générale de cylindre de révolution fermé à ses extrémités et comprend donc une paroi de fond 2a prévue pour reposer sur le sol, une paroi supérieure 2b disposée à l'extrémité opposée à la paroi de fond 2a et une paroi tubulaire 2c reliant les parois d'extrémités 2a et 2b de façon étanche et pouvant être monobloc avec ces dernières. L'enveloppe 2 se complète par un élément de retenue 7 du tapis supérieur 5. Le tapis supérieur 5 est disposé au-dessus de la paroi supérieure 2b de l'enveloppe 2 et est retenu par l'élément de retenue 7.

L'élément de retenue 7 peut se présenter sous la forme d'une pluralité de sangles élastiques permettant de retenir de façon souple le tapis supérieur 7. Préférablement, l'élément de retenue 7 est réalisé sous la forme d'une feuille de matériau identique à celui de l'enveloppe 2 et fixé fermement à ladite enveloppe 2, par exemple par soudage à haute fréquence.

L'élément de retenue 7 permet alors d'améliorer l'étanchéité en constituant une couche étanche supplémentaire. Il est également prévu un élément de retenue 8 du tapis intermédiaire 4 qui peut être réalisé de façon analogue à l'élément de retenue 7, et donc de préférence sous la forme d'une feuille de matériau identique au matériau de l'enveloppe 2, et fixé de façon étanche à ladite enveloppe 2. L'élément de retenue 8 forme également une étanchéité supplémentaire, accroissant la probabilité du maintien de l'étanchéité de l'enveloppe 2.

L'enveloppe 2 se complète par une ouverture 9 formée dans la paroi tubulaire 2c, à distance de la paroi supérieure 2b, et fermée par une fermeture 10, par exemple une fermeture à glissière. L'ouverture 9 peut s'étendre sur la plus grande partie de la circonférence de la paroi tubulaire 2c afin de faciliter l'utilisation du dispositif. L'ouverture 9 peut être sensiblement parallèle aux parois d'extrémité 2a et 2b.

En outre, on prévoit un rabat extérieur supplémentaire 11 qui peut être réalisé dans le même matériau que l'enveloppe 2 ou dans un matériau légèrement plus rigide, par exemple dans une feuille plus épaisse du même matériau, fixé fermement, par exemple par soudage à haute fréquence à la paroi tubulaire 2c de l'enveloppe 2 au-dessus de l'ouverture 9 et venant par gravité vers le bas en dessous de l'ouverture 9. Le rabat extérieur 11 est pourvu, à son extrémité inférieure orientée vers l'enveloppe 2, d'une zone d'accrochage 12 pourvue de crochets multiples complémentaires d'une zone d'accrochage 13 à crochets multiples fixés sur la paroi tubulaire 2c sous l'ouverture 9 et prévue pour pouvoir s'accrocher avec la zone d'accrochage 12. Les zones d'accrochage 12 et 13 peuvent être du type Velcro^{®}. On renforce ainsi la tenue mécanique de la fermeture à glissière 10, en évitant son arrachement en cas d'explosion à l'intérieur du dispositif de confinement. Bien entendu, on choisira une fermeture à glissière 10 présentant d'excellentes qualités d'étanchéité.

Les tapis pare-éclats 3, 4 et 5 peuvent être réalisés dans des matériaux similaires, par exemple comprenant des fibres à haute résistance mécanique, telles que des fibres aramides. Les tapis pare-éclats 3, 4 et 5 peuvent comprendre une pluralité de couches de protection et une couche de renfort en matériau semi-rigide. Le tapis inférieur 3 est disposé dans le bas de l'enveloppe 2 et présente une forme plate. Le tapis supérieur 5 présente également une forme plate, tandis que le tapis intermédiaire 4 présente une paroi plane 4a entourée par un rebord 4b dirigé vers le bas et permettant d'éviter que l'effet de souffle n'atteigne l'enveloppe 2 trop directement lors d'une explosion à l'intérieur de ladite enveloppe 2, l'effet de souffle se dirigeant vers le haut et donc vers la paroi plane 4a du tapis intermédiaire 4, puis pouvant alors se diriger radialement vers l'extérieur en étant à ce moment limité par le rebord périphérique 4b.

Le manchon 6 est disposé sur le tapis inférieur 3 et peut être réalisé dans un matériau semblable aux tapis pare-éclats 3, 4 et 5. Le manchon 6 présente une forme de cylindre adaptée à la forme du tapis pare-éclats 3 pour reposer par son bord inférieur sur ledit tapis inférieur 3. Le manchon 6 peut être monobloc. Toutefois, on préfère réaliser le manchon 6 en deux parties.

Sur la figure 1, le manchon 6 comprend une partie intérieure 6a s'étendant sur l'ensemble de la hauteur du manchon 6 et pourvue d'une rainure sur sa périphérie dans une zone proche du tapis inférieur 3, et une portion extérieure 6b disposée dans la rainure précitée et présentant une forme complémentaire avec la partie intérieure 6a. En section transversale, le manchon 6 peut présenter une forme rectangulaire. La portion extérieure 6b peut s'étendre sur sensiblement la moitié de la hauteur totale du manchon 6. En cas d'explosion dans une zone située dans le manchon 6, l'effet de souffle peut avoir alors tendance à soulever la partie intérieure 6a, tandis que la partie 6b reste en place sur le tapis inférieur 3 et évite une propagation des éclats dans cette direction.

Bien entendu, la forme des deux parties du manchon 6 peut être réalisée de différentes façons. On peut prévoir deux parties de même hauteur sous la forme de deux cylindres concentriques emboîtés l'un dans l'autre avec ou sans contact. On peut également prévoir une surface de contact entre les deux parties du manchon 6 présentant une forme tronconique.

Il est en outre particulièrement avantageux que le dispositif de confinement comprenne un bac de rétention 14, se présentant sous la forme d'un cuvette étanche aux fluides disposée entre le tapis inférieur 3 et la paroi de fond 2a de l'enveloppe 2 et entre le manchon 6 et la paroi latérale 2c de l'enveloppe 2. Le bac de rétention 14 peut être réalisé en matériau étanche résistant aux produits corrosifs, notamment à l'acide sulfurique, à l'acide nitrique, à l'acide chlorhydrique. Le bac de rétention 14 peut être réalisé en sentoprène^{®}.

Le bac de rétention 14 comprend un fond 14a plat et un rebord 14b dirigé vers le haut. Le rebord 14b est pourvu d'un panneau articulé 14c pouvant être rabattu vers le bas, voir figure 2, en position ouverte de l'enveloppe 2. Le panneau 14c peut être articulé sur le fond 14a au moyen d'une charnière 14d, qui peut être simplement réalisée par une zone d'épaisseur réduite du matériau constituant le bac de rétention 14. Le panneau articulé 14c peut être relié au reste du bord 14b par des soufflets élastiques permettant audit panneau de pivoter entre une position sensiblement verticale semblable à celle du reste du bord 14b et une position sensiblement horizontale en alignement avec le fond 14a, tout en conservant une étanchéité dans la position illustrée sur la figure 1 entre le panneau articulé 14c et le reste du bord 14b.

Le dispositif de confinement comprend en outre un tuyau 15 de prélèvement d'échantillon fixé à la paroi latérale 2c de l'enveloppe 2 de façon étanche et équipé d'une vanne 16. On peut ainsi plus facilement prélever un échantillon de gaz ou de liquide présent dans l'enveloppe 2 avec des risques minimaux de dispersion dans l'atmosphère ambiante. On peut aussi se servir de la vanne 16 pour introduire un gaz inerte dans l'enveloppe 2.

Le dispositif de confinement peut être utilisé de la façon suivante.

Le dispositif de confinement est disposé à l'état ouvert, illustré sur la figure 2, à proximité d'un objet 20 considéré comme dangereux, par exemple un objet susceptible de contenir des substances chimiques ou biologiques nocives. L'ouverture 9 de l'enveloppe 2 est alors bien dégagée vers le haut et vers le bas. Le panneau articulé 14c du bac de rétention 14 est pivoté vers le bas et le manchon 6 est ôté. On amène alors l'objet suspect dans l'enveloppe 2, sur le tapis inférieur 3, par exemple en le tirant à distance au moyen de cordes, ou encore en le manipulant au moyen d'un robot télécommandé.

Pour faciliter cette opération, le panneau articulé 14c et le tapis inférieur 3 peuvent être munis d'extrémités biseautées ou encore chanfreinées pour favoriser la montée de l'objet suspect.

On peut également prévoir de recouvrir la surface supérieure de ces éléments par un matériau présentant d'excellentes qualités de glissement, par exemple du tétrafluoroéthylène. On peut aussi prévoir de disposer provisoirement une plaque favorisant le glissement sur les extrémités latérales du panneau pivotant 14c et du tapis inférieur 3 pour faciliter la montée de l'objet suspect.

Une fois que l'objet suspect est disposé sensiblement au centre du tapis inférieur 3, on vient disposer le manchon 6 autour dudit objet sur le tapis inférieur 3 et on bascule le panneau pivotant 14c vers le haut. Le panneau 14c peut être maintenu en position haute par accrochage sur le reste du bord 14b au moyen de sangles, de boutons à pressions, ou encore de bandes à crochets multiples du genre Velcro^{®}.

A titre de variante, le manchon 6 peut être disposé autour de l'objet suspect avant d'amener l'objet suspect dans l'enveloppe 2. De cette façon, la projection latérale d'éclats est évitée au plus tôt.

Ensuite, on dispose la partie supérieure de l'enveloppe et les tapis intermédiaire 4 et supérieur 5 au-dessus du manchon 6, par exemple en les laissant reposer sur l'extrémité supérieure du manchon 6, puis on ferme la fermeture à glissière 10 et le rabat supplémentaire 11 que l'on fixe au moyen des zones de fixation 12 et 13.

L'objet suspect est désormais confiné dans le dispositif de confinement. L'objet suspect peut maintenant être déplacé avec des risques réduits, tant pour les personnes situées à proximité que pour l'environnement. Dans l'hypothèse où l'objet suspect contient une substance chimique ou biologique nocive et une charge explosive, une éventuelle explosion provoque un effet de souffle qui tend initialement à se répartir de façon isotrope. Toutefois, le sol constituant en général une zone dure, l'effet de souffle a tendance à se répartir radialement et vers le haut. Radialement, l'effet de souffle est limité par le manchon 6 et ne peut alors que se déployer vers le haut. L'effet de souffle entraîne alors la partie supérieure de l'enveloppe 2, comprenant le tapis intermédiaire 4, le tapis supérieur 5, les éléments de retenue 7 et 8 et la paroi supérieure 2b de l'enveloppe 2 vers le haut, en provoquant l'étirement de la paroi latérale 2c de l'enveloppe 2.

On peut prévoir une paroi latérale 2c d'une longueur de plusieurs mètres, permettant un déploiement important de l'enveloppe 2 suivi d'un étirement élastique, puis d'un étirement plastique considérable qui permet à l'effet de souffle de se répandre vers le haut et donc de s'affaiblir, le fait de projeter vers le haut les tapis de protection intermédiaire 4 et supérieur 5 entraînant également une consommation d'énergie non négligeable tendant à diminuer l'effet de souffle. L'effet de souffle peut également provoquer un entraînement vers le haut de la partie intérieure 6a du manchon 6.

Toutefois, la partie inférieure 6b du manchon 6, non soumise directement à l'effet de souffle, reste sensiblement en contact avec le tapis inférieur 3. D'éventuels éclats, dont la vitesse de déplacement est considérablement inférieure à la vitesse de déplacement de l'effet de souffle, sont alors retenus latéralement par la partie extérieure 6b du manchon 6. On évite ainsi que d'éventuels éclats ne passent entre le tapis inférieur 3 et le manchon 6. L'effet de souffle dirigé alors vers le haut peut détériorer et même perforer l'élément de retenue 8 et est ensuite contenu par le tapis intermédiaire 4, en particulier par la paroi plane 4a du tapis intermédiaire 4. Les rebords 4b peuvent empêcher une expansion latérale de l'effet de souffle. La paroi supérieure 2b de l'enveloppe 2 est protégée par le tapis intermédiaire 4 et conserve donc son étanchéité.

Au cours du mouvement rapide vers le haut de la partie supérieure de l'enveloppe 2, l'élément de retenue 7 peut rencontrer divers objets, appareils et dispositifs situés sur sa trajectoire, par exemple des appareils d'éclairage, un plafond, un câble, une gaine électrique. L'élément de retenue 7 peut être détérioré et voire perforé par le choc avec l'objet situé sur sa trajectoire, qui atteint alors le tapis de protection 5 prévu pour éviter une telle perforation, ce qui permet de protéger la paroi supérieure 2b de l'enveloppe 2 qui conserve son intégrité et ses qualités d'étanchéité.

Ainsi, même si l'explosion a lieu dans un local dont une zone supérieure est plus ou moins encombrée, ou à l'air libre et dans un endroit présentant des objets à une certaine distance en hauteur, l'étanchéité de l'enveloppe 2 est conservée, ce qui permet d'éviter la dispersion des produits chimiques ou biologiques faisant partie de l'objet suspect qui a explosé. La fraction liquide des produits chimiques ou biologiques sera principalement retenue dans le bac de rétention 14 particulièrement prévu pour résister aux produits corrosifs, aux produits pétroliers, et plus généralement à une vaste gamme de produits chimiques nocifs.

La fraction gazeuse des produits chimiques ou biologiques et la fraction pulvérulente sont retenues par l'enveloppe 2. Ensuite, le dispositif de confinement peut être amené dans un laboratoire à des fins d'analyse. Le laboratoire peut procéder à des prélèvements grâce à la conduite 15 et à la vanne 16. Le dispositif de confinement peut ensuite être amené en vue de sa destruction, par exemple dans un incinérateur sécurisé prévu à cet effet.

Le dispositif de confinement permet d'accroître significativement la sécurité des personnels, en particulier des personnels de services de protection et de déminage, et de réduire le risque de pollution de l'environnement, ce qui permet de se passer de longues et coûteuses opérations de nettoyage et de désinfection.

Le dispositif de confinement est bien adapté pour des objets suspects contenant des substances radioactives, dont il évitera la dispersion.On peut prévoir un dispositif de confinement dépourvu de pièces métalliques afin de favoriser une prise de vue de l'objet suspect aux rayons X permettant de déterminer sa structure et la nature des substances qu'il contient.

Dans le mode de réalisation illustré sur la figure 3, l'enveloppe 2 comprend en outre un rabat intérieur 19 fermement fixé à la paroi latérale 2c de l'enveloppe 2 au-dessus de l'ouverture 9 et prévu pour venir en contact avec ladite paroi latérale 2c en dessous de la fermeture 10 dans la position illustrée sur la figure 1. Le rabat intérieur 19 peut être réalisé dans le même matériau que l'enveloppe 2. En cas d'explosion, le rabat 19 est plaqué contre la fermeture 19 par l'effet de souffle et accroît ainsi l'étanchéité de ladite fermeture 10.

Le dispositif de confinement 1 est pourvu d'un châssis 17 disposé sous la paroi de fond 2a de l'enveloppe 2 et équipé de roues 18 permettant un déplacement plus aisé du dispositif de confinement.

On peut également prévoir de disposer entre le tapis inférieur 3 et le bac de rétention 14, des éléments d'amortissement de l'effet de souffle permettant d'éviter une détérioration du sol par l'onde de choc traversant le tapis de protection 3.

Comme on peut le voir sur la figure 4, des éléments d'absorption 21 se présentent sous la forme d'enroulement de tuyaux 22. Deux tuyaux 22 sont enroulés et empilés l'un sur l'autre. On peut prévoir que les tuyaux 22 soient maintenus en position enroulée à l'aide de moyens de fixation, par exemple une bride souple. Les tuyaux 22 peuvent être remplis d'air et fermés à leurs extrémités. Les éléments d'absorption 21 sont disposés entre la paroi de fond 2a de l'enveloppe 2 et le châssis 17. Les éléments d'absorption 2 et le châssis 17 peuvent comprendre des pièces métalliques sans gêner une radiographie de l'objet suspect.

Lorsqu'un effort est exercé par l'effet de souffle sur le tapis de protection inférieur 3, les éléments d'absorption 21 situés sous le tapis inférieur 3 sont écrasés. Le tuyau 22 est écrasé et ses parois sont déformées. L'énergie de l'explosion est absorbée par la déformation des parois du tuyau 22. On notera qu'un enroulement de tuyau permet d'augmenter le nombre de parois intermédiaires aptes à absorber l'énergie des efforts verticaux.

En outre, l'énergie est également absorbée par compression de l'air emprisonné dans le tuyau 22. Si l'écrasement des tuyaux 22 se poursuit, il peut aboutir à un déchirement des parois des tuyaux 22. Dans ce cas, de l'énergie est également absorbée lors du déchirement des tuyaux 22. Dans le cas où les tuyaux 22 seraient percés, l'air peut s'échapper par les ouvertures. De l'énergie est encore dissipée par l'évacuation de l'air emprisonné dans les tuyaux 22.

Sur les figures 5 et 6, décrite en conservant les références utilisées pour les figures précédentes, est représenté un tuyau 22 formant élément d'absorption enroulé. Le tuyau 22 est entouré de mousse souple 24, voir figure 6, et disposé sous le tapis pare-éclats 3.

Sur la figure 7, des éléments d'absorption se présentent sous la forme de deux enroulements de tuyaux 22 superposés, lesdits tuyaux 22 présentant un premier diamètre. Des seconds tuyaux 23 de diamètre inférieur au diamètre des premiers tuyaux 22 sont insérés dans les tuyaux 22. Les tuyaux 23 sont également fermés à leur extrémité pour emprisonner de l'air. Ainsi, lors de l'application d'un effort d'écrasement sur le tapis 3, l'énergie sera dissipée dans un premier temps par déformation des tuyaux 22 puis déformation des tuyaux 23. L'énergie est également absorbée par compression de l'air compris à la fois dans les tuyaux 22 et 23, rupture des parois de tuyaux 22 et 23 et échappement de l'air compris dans les tuyaux 22 et 23. Ainsi, cet agencement de tuyaux imbriqués les uns dans les autres permet d'augmenter encore l'énergie pouvant être absorbée par les éléments d'absorption.

Un tuyau peut être constitué d'un matériau quelconque permettant une absorption d'énergie. On peut prévoir des tuyaux métalliques. Pour des raisons de poids et de facilité d'utilisation du dispositif de protection, on pourra prévoir un tuyau en matière plastique, éventuellement renforcée avec une trame métallique.

Sur la figure 8, un chariot selon une variante de l'invention, comprend un châssis 17 muni de roues 18. Le châssis 17 comprend des parois latérales verticales 25 opposées supportant un axe 26. Un panier est articulé sur l'axe 26 et comprend des tirants 27 dirigés vers le bas à partir de l'axe 26 et un plateau 28 supporté par les tirants 27 à un niveau inférieur à celui de l'axe 26. Ainsi, le plateau 28 reste sensiblement à l'horizontale, même lorsque le chariot monte ou descend une pente. Le dispositif de confinement 1 et les éléments d'absorption d'énergie 21 sont disposés sur le plateau 28. Un modèle de chariot à deux articulations horizontales perpendiculaires peut être prévu pour permettre au chariot de passer sur les surfaces en pente et en dévers latéral tout en conservant l'horizontalité du plateau 28.

Dans le mode de réalisation illustré sur la figure 9, le manchon 6 est réalisé en deux parties 6a et 6b concentriques, la partie extérieure 6b présentant un alésage de diamètre supérieur à celui de la surface extérieure de la portion intérieure 6a. La portion intérieure 6a présente une hauteur supérieure à celle de la portion extérieure 6b. Le dispositif de confinement comprend, en outre, une cloche 30 pourvue d'une paroi supérieure 30a et d'un rebord périphérique 30b, de hauteur supérieure à celle du manchon 6 et se présentant sous la forme d'une jupe latérale entourant le manchon 6 et dont l'extrémité inférieure repose sur le tapis inférieur 3. En d'autres termes, la cloche 30 peut se présenter sous la forme d'un parallélépipède ouvert sur sa face inférieure, ou d'un cylindre ouvert sur sa face inférieure et fermé sur sa face supérieure.

La partie intérieure 6a du manchon 6 peut être recouverte sur son alésage d'un matériau résistant au feu. La surface inférieure de la paroi plane 30a et l'alésage du rebord 30b de la cloche 30 peuvent également être pourvus d'un revêtement anti-feu. La cloche 30 peut être réalisée dans des matériaux similaires ou identiques à ceux des tapis de protection 3 à 5, et est ainsi apte à protéger l'enveloppe 2 contre les projections d'éclats, de produits corrosifs ou encore contre les effets d'une boule de feu. La cloche 30 permet de maintenir la forme de l'enveloppe 2, l'élément de retenue 8 pouvant reposer sur la surface supérieure de la paroi plane 30a de la cloche 30. La fermeture du dispositif de confinement est facilitée par la présence de la cloche 30 qui présente une rigidité suffisante pour supporter la partie supérieure du dispositif de confinement, et lui conférer une forme.

La portion latérale 2c de l'enveloppe 2 peut être pourvue de plis 2d afin de préserver une dimension axiale importante permettant un développement vers le haut de l'enveloppe 2. Pour favoriser l'absorption d'énergie, des sangles élastiques 29 peuvent être prévues fixées sur l'enveloppe 2 pour absorber de l'énergie lors de l'extension axiale de l'enveloppe 2. Les sangles élastiques 29 peuvent être fixées sur l'enveloppe 2, de part et d'autre des plis 2d ou sur les parois d'extrémité 2a et 2b.

## Revendications

1. Dispositif de confinement (1) de produits biologiques et chimiques, **caractérisé par le fait qu'**il comprend une enveloppe souple (2) et étanche aux fluides, ladite enveloppe étant pourvue d'une ouverture (9) pouvant être obturée de façon étanche aux fluides, un premier tapis de protection pare-éclats (3) disposé dans une partie inférieure de l'enveloppe, un manchon de protection pare-éclats (6) disposé sur le premier tapis pare-éclats, ledit manchon (6) étant ouvert à ses extrémités axiales, un deuxième tapis de protection pare-éclats (4) disposé dans une partie supérieure de l'enveloppe, et un troisième tapis de protection pare-éclats (5) au dessus de la partie supérieure de l'enveloppe, de façon que des produits biologiques et/ou chimiques restent confinés dans le dispositif y compris lors de projections desdits fluides.

2. Dispositif selon la revendication 1, **caractérisé par le fait qu'**il comprend un bac de rétention de liquides (14) disposé entre le premier tapis pare-éclats (3) et le manchon pare-éclats (6), d'une part, et la partie inférieure de l'enveloppe (2), d'autre part.

3. Dispositif selon la revendication 2, **caractérisé par le fait que** le bac de rétention (14) comprend une couche extérieure de matériau synthétique résistant aux produits corrosifs.

4. Dispositif selon la revendication 1 ou 2, **caractérisé par le fait que** le bac de rétention (14) comprend un fond (14a) et des bords (14b), au moins l'un des bords étant rabattable vers l'extérieur.

5. Dispositif selon l'une quelconque des revendications précédentes, **caractérisé par le fait que** le manchon (6) comprend deux parties emboîtées (6a, 6b) l'une dans l'autre et aptes à coulisser l'une par rapport à l'autre.

6. Dispositif selon l'une quelconque des revendications précédentes, **caractérisé par le fait que** la partie supérieure de l'enveloppe (2) comprend une portion de feuille (2b) disposée sur le deuxième tapis pare-éclats (4) et une portion de feuille (8) disposée sous le deuxième tapis pare-éclats (4).

7. Dispositif selon l'une quelconque des revendications précédentes, **caractérisé par le fait que** la partie supérieure de l'enveloppe comprend une portion de feuille (7) disposée sur le troisième tapis pare-éclats (5) et une portion de feuille (2b) disposée sous le troisième tapis pare-éclats (5).

8. Dispositif selon l'une quelconque des revendications précédentes, **caractérisé par le fait que** l'ouverture (9) de l'enveloppe (2) est munie d'une fermeture à glissière (10).

9. Dispositif selon l'une quelconque des revendications précédentes, **caractérisé par le fait que** l'enveloppe (2) est réalisée en matériau transparent.

10. Dispositif selon l'une quelconque des revendications précédentes, **caractérisé par le fait que** l'enveloppe (2) est munie d'un vanne (16) permettant une vidange ou un prélèvement du contenu de ladite enveloppe.

11. Dispositif selon l'une quelconque des revendications précédentes, **caractérisé par le fait qu'**il comprend des sangles élastiques entourant l'enveloppe.

12. Dispositif selon l'une quelconque des revendications précédentes, **caractérisé par le fait qu'**il comprend des sangles à rupture progressive entourant l'enveloppe.

13. Dispositif selon l'une quelconque des revendications précédentes, **caractérisé par le fait qu'**il comprend un chariot (17) apte à supporter l'enveloppe et muni de moyens de déplacement.

14. Dispositif selon l'une quelconque des revendications précédentes, **caractérisé par le fait que** les tapis (3, 4, 5) comprennent des moyens pour absorber de l'énergie dégagée par l'effet de souffle d'une explosion.

15. Dispositif selon l'une quelconque des revendications précédentes, **caractérisé par le fait qu'**au moins un tapis (3) comprend dans son épaisseur des éléments d'absorption aptes à se déformer en dissipant de l'énergie.

16. Dispositif selon la revendication 15, **caractérisé par le fait qu'**un élément d'absorption comprend au moins un amortisseur déformable définissant un volume intérieur contenant un fluide.

17. Dispositif selon la revendication 16, **caractérisé par le fait qu'**un élément d'absorption comprend un premier amortisseur (21) et au moins un second amortisseur (22) de dimensions inférieures et imbriqué dans le premier amortisseur (21).

18. Dispositif selon l'une quelconque des revendications 22 à 24, **caractérisé par le fait qu'**un élément d'absorption comprend au moins un tuyau enroulé (21, 22).

19. Dispositif selon l'une quelconque des revendications précédentes, **caractérisé par le fait qu'**une forme ou garniture en mousse (24) est disposée sous le premier tapis (3).

## Claims

1. Device (1) for the containment of biological and chemical products, **characterized in that** it comprises a flexible and fluid tight envelope (2), the said envelope being provided with an opening (9) that can be sealed in a fluid tight manner, a first antishrapnel mat (3) positioned in a lower part of the envelope, an antishrapnel protective sleeve (6) positioned on the first antishrapnel mat, the said sleeve (6) being open at its axial ends, a second antishrapnel protective mat (4) positioned in an upper part of the envelope, and a third antishrapnel protective mat (5) above the upper part of the envelope, so that any biological and/or chemical products remain contained within the device, even when the said fluids are being propelled.

2. Device according to Claim 1, **characterized in that** it comprises a liquid catch pan (14) positioned between the first antishrapnel mat (3) and the antishrapnel sleeve (6) on the one side, and the bottom part of the envelope (2), on the other side.

3. Device according to Claim 2, **characterized in that** the catch pan (14) comprises an external layer of a synthetic material resistant to corrosive products.

4. Device according to Claim 1 or 2, **characterized in that** the catch pan (14) comprises a bottom (14a) and edges (14b), it being possible for at least one of the edges to be folded down outwards.

5. Device according to any one of the preceding claims, **characterized in that** the sleeve (6) comprises two parts (6a, 6b) nested one inside the other and able to slide relative to one another.

6. Device according to any one of the preceding claims, **characterized in that** the upper part of the envelope (2) comprises a portion of sheet (2b) positioned on the second antishrapnel mat (4) and a portion of sheet (8) positioned under the second antishrapnel mat (4).

7. Device according to any one of the preceding claims, **characterized in that** the upper part of the envelope comprises a portion of sheet (7) positioned on the third antishrapnel mat (5) and a portion of sheet (2b) positioned under the third antishrapnel mat (5).

8. Device according to any one of the preceding claims, **characterized in that** the opening (9) of the envelope (2) is fitted with a zip fastener (10).

9. Device according to any one of the preceding claims, **characterized in that** the envelope (2) is made of a transparent material.

10. Device according to any one of the preceding claims, **characterized in that** the envelope (2) is fitted with a valve (16) to allow the contents of the said envelope to be emptied or sampled.

11. Device according to any one of the preceding claims, **characterized in that** it comprises elastic straps surrounding the envelope.

12. Device according to any one of the preceding claims, **characterized in that** it comprises progressively rupturing straps surrounding the envelope.

13. Device according to any one of the preceding claims, **characterized in that** it comprises a carriage (17) able to support the envelope and fitted with movement means.

14. Device according to any one of the preceding claims, **characterized in that** the mats (3, 4, 5) comprise means for absorbing the energy released by the blast effect of an explosion.

15. Device according to any one of the preceding claims, **characterized in that** at least one mat (3) comprises, within its thickness, absorption elements that are able to deform, thereby dissipating energy.

16. Device according to Claim 15, **characterized in that** an absorption element comprises at least one deformable damper defining an interior volume containing a fluid.

17. Device according to Claim 16, **characterized in that** an absorption element comprises a first shock damper (21) and at least a second damper (22) of smaller dimensions fitted inside the first damper (21).

18. Device according to any one of Claims 22 to 24, **characterized in that** an absorption element comprises at least one wound pipe (21, 22).

19. Device according to any one of the preceding claims, **characterized in that** a foam form or liner (24) is positioned under the first mat (3).

## Patentansprüche

1. Vorrichtung (1) zur Verpackung von biologischen und chemischen Produkten, **dadurch gekennzeichnet, dass** sie eine weiche und gegen Fluide dichte Hülle (2) umfasst, wobei die Hülle mit einer Öffnung (9) versehen ist, die dicht gegen Fluide verschlossen werden kann, ein erstes Spritzschutzband (3), das in einem unteren Teil der Hülle angeordnet ist, eine Spritzschutzhülle (6), die auf dem ersten Glanzschutzband angeordnet ist, wobei die Hülle (6) an ihren Axialenden offen ist, ein zweites Spritzschutzband (4), das in einem oberen Teil der Hülle angeordnet ist, und ein drittes Spritzschutzband (5) über dem oberen Teil der Hülle umfasst, so dass biologische und/oder chemische Produkte auch bei Fluidspritzern in der Vorrichtung eingeschlossen bleiben.

2. Vorrichtung nach Anspruch 1, **dadurch gekennzeichnet, dass** sie einen Aufnahmebehälter für Flüssigkeiten (14) umfasst, der zwischen dem ersten Spritzschutzband (3) und der Spritzschutzhülle (6) einerseits und dem unteren Teil der Hülle (2) andererseits angeordnet ist.

3. Vorrichtung nach Anspruch 2, **dadurch gekennzeichnet, dass** der Aufnahmebehälter (14) eine Außenschicht aus einem für Korrosionsprodukte beständigen synthetischen Material umfasst.

4. Vorrichtung nach Anspruch 1 oder 2, **dadurch gekennzeichnet, dass** der Aufnahmebehälter (14) einen Boden (14a) und Ränder (14b) umfasst, wobei mindestens einer der Ränder nach außen umlegbar ist.

5. Vorrichtung nach einem der vorhergehenden Ansprüche, **dadurch gekennzeichnet, dass** die Hülle (6) zwei ineinander gesetzte Teile (6a, 6b) umfasst, die in Bezug zueinander gleiten können.

6. Vorrichtung nach einem der vorhergehenden Ansprüche, **dadurch gekennzeichnet, dass** der obere Teil der Hülle (2) einen Folienabschnitt (2b), der auf dem zweiten Spritzschutzband (4) angeordnet ist, und einen Folienabschnitt (8) umfasst, der unter dem zweiten Spritzschutzband (4) angeordnet ist.

7. Vorrichtung nach einem der vorhergehenden Ansprüche, **dadurch gekennzeichnet, dass** der obere Teil der Hülle einen Folienabschnitt (7), der auf dem dritten Spritzschutzband (5) angeordnet ist, und einen Folienabschnitt (2b), der unter dem dritten Spritzschutzband (5) angeordnet ist, umfasst.

8. Vorrichtung nach einem der vorhergehenden Ansprüche, **dadurch gekennzeichnet, dass** die Öffnung (9) der Hülle (2) mit einem Gleitverschluss (10) versehen ist.

9. Vorrichtung nach einem der vorhergehenden Ansprüche, **dadurch gekennzeichnet, dass** die Hülle (2) aus einem transparenten Material hergestellt ist.

10. Vorrichtung nach einem der vorhergehenden Ansprüche, **dadurch gekennzeichnet, dass** die Hülle (2) mit einem Ventil (16) versehen ist, das eine Entleerung oder eine Entnahme des Inhalts der Hülle ermöglicht.

11. Vorrichtung nach einem der vorhergehenden Ansprüche, **dadurch gekennzeichnet, dass** sie elastische Gurte umfasst, die die Hülle umgeben.

12. Vorrichtung nach einem der vorhergehenden Ansprüche, **dadurch gekennzeichnet, dass** sie progressiv brechende Gurte umfasst, die die Hülle umgeben.

13. Vorrichtung nach einem der vorhergehenden Ansprüche, **dadurch gekennzeichnet, dass** sie einen Wagen (17) umfasst, der die Hülle tragen kann und mit Verschiebemitteln versehen ist.

14. Vorrichtung nach einem der vorhergehenden Ansprüche, **dadurch gekennzeichnet, dass** die Bänder (3, 4, 5) Mittel umfassen, um die durch den Blaseffekt einer Explosion freigesetzte Energie zu absorbieren.

15. Vorrichtung nach einem der vorhergehenden Ansprüche, **dadurch gekennzeichnet, dass** mindestens ein Band (3) in seiner Dicke Absorptionselemente umfasst, die sich durch Verbreitung der Energie verformen können.

16. Vorrichtung nach Anspruch 15, **dadurch gekennzeichnet, dass** ein Absorptionselement mindestens einen verformbaren Dämpfer umfasst, der ein Innenvolumen, das ein Fluid enthält, definiert.

17. Vorrichtung nach Anspruch 16, **dadurch gekennzeichnet, dass** ein Absorptionselement einen ersten Dämpfer (21) und mindestens einen zweiten Dämpfer (22) mit kleineren Abmessungen umfasst, der in den ersten Dämpfer (21) eingesetzt ist.

18. Vorrichtung nach einem der Ansprüche 22 bis 24, **dadurch gekennzeichnet, dass** ein Absorptionselement mindestens einen aufgewickelten Schlauch (21, 22) umfasst.

19. Vorrichtung nach einem der vorhergehenden Ansprüche, **dadurch gekennzeichnet, dass** eine Form oder ein Beschlag aus Schaumstoff (24) unter dem ersten Band (3) angeordnet ist.
